# DEMANDE DE BREVET EUROPEEN

(11) **EP 0 317 460 A1**
(43) Date de publication de la demande: **24.05.1989**
(21) Numéro de dépôt: 88440092.0
(22) Date de dépôt: 04.11.1988
(51) Int. Cl.: B25D 1/04

(54) **Dispositif adaptable à un marteau en vue de faciliter la mise en place de clous ou de pointes**

(30) Priorité: 19.11.1987 FR 8716232
(71) Demandeur: Wahl, Michel, D-7570 Baden-Baden (DE)
(72) Inventeur: Wahl, Michel, D-7570 Baden-Baden (DE)
(74) Mandataire: Arbousse-Bastide, Jean-Claude Philippe

(57) **Abrégé**

Dispositif adaptable à un marteau en vue de permettre la mise en place de clous ou de pointes sans nécessité de les maintenir en début d'opération.

Ce dispositif consiste en une platine de fixation (2) munie :

a) d'un étrier (7) pourvu d'un moyen de serrage (8) permettant la fixation de la platine (2) au marteau ;
b) d'un support (3) dit "en Vé" pour recevoir le clou ou la pointe (12), ledit support (3) comportant des moyens pour maintenir le clou (12) en position ;
l'ensemble platine (2) - support (3) étant pourvu d'au moins un élément servant de butée à la tête du clou ou de la pointe (12).

## Description

La présente invention a pour objet un dispositif adaptable sur un marteau en vue de permettre la mise en place de clous ou de pointes sans qu'il soit nécessaire de les maintenir en début d'opération.

On sait que dans certains corps de métiers, on est amené à mettre en place des clous ou des pointes dans des endroits difficilement accessibles, à moins de se déplacer fréquemment ou de déplacer le support -le plus souvent une échelle- auquel on doit avoir recours. On sait aussi dans quelles situations périlleuses ce genre d'exercice peut s'accomplir parfois, nécessitant que l'opérateur se maintienne fermement, d'une main, à l'échelle ou à l'échafaudage, voire au bord d'une toiture.

Or l'usage d'un marteau exige que le clou soit maintenu en place au début de l'opération, ce qui mobilise généralement les deux mains de l'opérateur pendant quelques instants, lui faisant courir le risque répété d'une chute.

La présente invention a pour but de remédier à cet état de choses en proposant un dispositif qui, adapté à un marteau, permet la mise en place de clous sans nécessité de les maintenir au début de l'opération.

Le dispositif selon l'invention se trouve représenté sur le dessin annexé qui en illustre plusieurs modes de réalisation non limitatifs.

Sur le dessin annexé :
- la figure 1 représente une vue en perspective d'un premier dispositif conforme à l'invention, destiné à être installé sur le corps du marteau.
- la figure 2 représente une vue en perspective d'un second dispositif conforme à l'invention, également destiné à être installé sur le corps du marteau.
- la figure 3 représente une vue de dessous du dispositif représenté sur la figure 2.
- la figure 4 représente une vue en perspective d'un dispositif destiné à être fixé sous le corps du marteau.
- la figure 5 représente une vue de dessous du dispositif représenté sur la figure 4.

Si on se réfère d'abord à la figure 1, on voit, installé sur le corps d'un marteau 1, un dispositif constitué d'une platine de fixation 2 dont la partie arrière 14 est relevée à l'équerre et la partie avant 15 est rabattue à l'équerre. La platine 2 est rendue solidaire du corps 1 par un étrier 7 serré par une vis standard 8 ou par une vis à ailettes 11 permettant d'éviter l'utilisation d'outils tels qu'une clé ou un tournevis.

La platine 2 est équipée d'un support 3 dit en "Vé" dans lequel vient se positionner le clou 12. Une pastille aimantée 6 est noyée dans le fond dudit support dans le but de maintenir le clou en position par attraction magnétique. Une vis 4 est vissée dans la partie arrière 14 de la platine relevée à l'équerre, un contre-écrou 5 assurant son blocage en position. La tête de la vis 4 sert de butée pour la tête du clou 12 et son vissage permet de régler à volonté le dépassement dudit clou par rapport à la tête de frappe du marteau 1.

Un support accessoire 9 muni d'un talon 9˝ de mise en place, de deux petits blocs 9′ en matériau élastique très rapprochés l'un de l'autre, offre la possibilité d'utiliser le dispositif pour les pointes en matière amagnétique. Le support accessoire 9 s'emboîtant dans le support en "Vé" par un système de glissières 3′ dit en "queue d'aronde".

Une pastille aimantée 10 peut facultativement être noyée dans ledit support 9 pour le maintenir plus solidement par attraction magnétique avec la pastille aimantée 6.

Si on se réfère à la figure 2, on voit, mis en place sur le corps 1 du marteau, un dispositif qui se différencie de celui représenté à la figure 1 essentiellement en ce que sa platine de fixation 2 ne comporte pas de partie avant rabattue à l'équerre sur la tête de frappe du marteau, mais dont la partie arrière 14 est relevée à l'équerre.

La platine 2 est surmontée d'un support 3 "en Vé" dans lequel vient se positionner le clou 12 et dont la partie avant comporte un chanfrein 3˝ destiné à éviter que le clou 12 ne soit accroché par une arête vive lors du retrait du dispositif, une fois que sa mise en place a été amorcée par percussion contre la tête de la vis 4 vissée dans la partie arrière 14 de la platine 2. Un contre-écrou 5 assure le blocage en position de ladite vis 4 dont la tête sert de butée à la tête du clou 12. Un vissage plus ou moins prolongé de la vis 4 permet de régler le dépassement du clou 12 par rapport à la tête de frappe 15′ du marteau.

La platine 2 est rendue solidaire du corps 1 du marteau par un étrier 7 positionné en-dessous du support 3 et serré par une vis standard 8 ou par une vis à ailettes 11 permettant d'éviter le recours à un outil tel qu'une clé ou un tournevis pour réaliser le serrage.

La fixation de la platine 2 au corps 1 du marteau est complétée par un collier 16 positionné entre l'étrier 7 et le manche 18 du marteau et solidarisé, à sa partie inférieure, à une lame de maintien verticale 17 en forme de V qui prend appui sur le manche 18 et qui a pour double fonction d'encaisser le choc subi par la vis 4 et d'empêcher la platine 2 de se déplacer par translation vers l'arrière du corps 1 du marteau, sous l'effet des percussions répétées.

Un support accessoire 9 muni d'un talon 9˝ de mise en place et de deux blocs 9′ séparés par un couloir destiné à recevoir le clou 12, l'un de ces blocs 9′ étant muni d'une lame métallique 9‴ arquée faisant ressort, permet d'utiliser le dispositif pour les pointes amagnétiques.

Le support accessoire 9 s'emboîte dans le support 3 en V par un système de glissières 3 dit "en queue d'aronde".

Une pastille aimantée 10 peut facultativement être noyée dans le support 9 pour un maintien plus solide de ce dernier par attraction magnétique avec la pastille aimantée 6.

La figure 3 montre clairement la position de la lame de maintien 17 entre le manche 18 du marteau et le collier 16 juxtaposé à l'étrier 7 serré au moyen de la vis 8.

La mise en oeuvre de ce dispositif ou de celui représenté à la figure 1 s'effectue de manière simple en positionnant le clou à enfoncer sur le support "en Vé" 3 ou, dans le cas d'un clou en matière amagnétique, sur le support accessoire 9 préalablement inséré par emboîtement dans ledit support "en Vé".

Une fois le clou en position, un coup de marteau suffit pour amorcer sa mise en place et corrélativement le désolidariser de son support. L'opération peut alors être poursuivie au moyen de la partie avant 15 de la platine de fixation 2, dans le cas représenté en figure 1, ou de la tête de frappe 15′ du marteau, dans le cas représenté en figure 2.

Si on se réfère maintenant à la figure 4, on voit que le dispositif qui s'y trouve représenté est destiné à être fixé sous le corps 1 du marteau.

Dans ce mode de réalisation, la platine de fixation 2 est solidarisée au corps 1 du marteau au moyen d'un étrier 7 serré au moyen d'une vis non représentée et elle présente à son extrémité arrière la forme d'une courbe qui épouse approximativement la courbure du manche 18 du marteau, contre lequel elle vient en butée.

De part et d'autre du manche 18, elle se prolonge par ailleurs inégalement, se terminant de chaque côté, vers le bas, par une plaque qui constitue une butée 4, respectivement 4′, ces deux butées latérales 4 et 4′ étant destinées à servir de têtes de percussion pour des clous de longueurs différentes.

Une troisième butée 5 prolonge également vers le bas la platine de fixation en son milieu, pouvant servir de tête de percussion à des clous plus courts.

La platine 2 est solidarisée à sa face inférieure à une plaque 19 rectangulaire de même largeur servant d'appui au clou 12 venant en butée contre l'une des butées latérales 4 et 4′, ledit clou étant maintenu en place au moyen d'un aimant 8, respectivement 8′, placé à la partie supérieure de la face latérale 13, respectivement 13′, d'un portique 3 constitué d'un bloc approximativement parallélépipédique solidarisé à la face inférieure de la plaque 19, et bilatéralement en retrait par rapport à cette dernière, l'aimant 8, respectivement 8′, étant positionné immédiatement en-dessous de la plaque 9 et ayant une forme rectangulaire de longueur approximativement égale à celle du portique 3.

Au milieu de sa face inférieure, le portique 3 présente une découpe en V dans laquelle se trouve fixé, par exemple par collage, un aimant 6 de même forme servant au maintien d'un clou venant en butée contre la butée centrale 5.

Sur la figure 5, on retrouve les éléments de la figure 4, à savoir le corps 1 et le manche 18 du marteau, la platine 2, l'étrier 7, la plaque 19 et le portique 3 ainsi que l'aimant 6 incorporé dans ce dernier et les butées 4, 4′ et 5.

On voit clairement sur cette figure les positions relatives des trois butées 4, 4′ et 5 qui permettent l'utilisation de clous de longueurs différentes, la butée 5 étant utilisable pour des clous assez courts, la butée 4 pour des clous de longueur moyenne et la butée 4′ pour des clous de plus grande longueur.

Bien entendu, et ainsi qu'il ressort de la description qui précède, ce dernier dispositif ne peut être utilisé que pour des clous réalisés en un matériau magnétique.

La mise en oeuvre de ce dispositif s'effectue également de manière simple en positionnant le clou, selon sa longueur, contre l'un des aimants 6, 8 ou 8′, sa tête venant en appui contre l'une des butées 5, 4 ou 4′. Une fois le clou en position, un coup de marteau suffit pour amorcer sa mise en place et corrélativement le désolidariser de son support. L'opération peut être alors poursuivie par percussions répétées contre la tête de frappe 15′ du marteau.

Il va de soi que les dispositifs qui viennent d'être décrits peuvent subir un certain nombre de modifications sans pour autant sortir du cadre de l'invention. En particulier, le dispositif représenté aux figures 4 et 5 peut être légèrement modifié de manière que l'étrier qui le maintient en position vienne enserrer non le corps du marteau mais la partie supérieure de son manche.

Par ailleurs, dans le dispositif représenté à la figure 1, l'étrier 7 fixé sous le support 3 pourra être fixé à l'arrière de ce support dans le cas où le dispositif est destiné à être utilisé pour des marteaux à corps plus long. D'autre part, une plaque biseautée 16 entaillée par un "Vé" profond 16′ et servant d'arrache-clous peut être fixée par soudage sur la partie avant 15 de la platine de fixation 2.

La présente invention ne saurait en conséquence être limitée aux dispositifs qui viennent d'être décrits.

Comme il a déjà été dit, le dispositif selon l'invention offre l'avantage appréciable de libérer totalement une main de l'opérateur pendant la mise en place du clou, ce qui permet, outre la plus grande sécurité d'action déjà évoquée, une économie de gestes et un gain de temps, en même temps qu'un élargissement du champ d'opération.

Pour toutes ces raisons, le dispositif selon l'invention trouve une application particulièrement intéressante dans tous les secteurs d'activité qui font appel à des travaux de charpente, de couverture et/ou de coffrage.

## Revendications

1) Dispositif adaptable à un marteau en vue de permettre la mise en place de clous ou de pointes sans nécessité de les maintenir en début d'opération, caractérisé en ce qu'il consiste en une platine de fixation (2) munie :
a) d'un étrier (7) pourvu d'un moyen de serrage (8) permettant la fixation de la platine (2) au marteau ;
b) d'un support (3) dit "en Vé" pour recevoir le clou ou la pointe (12), ledit support (3) comportant des moyens pour maintenir le clou (12) en position ;
l'ensemble platine (2) - support (3) étant pourvu d'au moins un élément servant de butée à la tête du clou ou de la pointe (12).

2) Dispositif selon la revendication 1, caractérisé en ce que la platine de fixation (2) est fixée sur le corps (1) du marteau et comporte une partie arrière (14) relevée à l'équerre dans laquelle se trouve vissée une vis (4) bloquée en position au moyen d'un contre-écrou (5) et dont la tête sert de butée à la tête du clou ou de la pointe (12).

3) Dispositif selon la revendication 2, caractérisé en ce que la platine de fixation (2) comporte une partie avant (15) rabattue à l'équerre sur la tête de frappe (15′) du marteau (1), et servant d'une part à maintenir le dispositif en place sur le corps (1) du marteau et d'autre part à achever la mise en place du clou ou de la pointe (12) par percussions répétées, après que cette mise en place ait été amorcée par percussion sur la tête de la vis (4).

4) Dispositif selon la revendication 2, caractérisé en ce que la platine de fixation (2) ne comporte pas de partie avant (15) rabattue à l'équerre, sa fixation au corps (1) du marteau étant complétée au moyen d'un collier (16) positionné entre l'étrier (7) et le manche (18) du marteau et solidarisé, à sa partie inférieure, à une lame de maintien verticale (17) en forme de V qui prend appui sur le manche (18) du marteau.

5) Dispositif selon l'une quelconque des revendications 2 à 4, caractérisé en ce qu'une pastille aimantée (6) est noyée dans le fond du support (3) afin de maintenir en position les clous ou pointes en matière magnétique.

6) Dispositif selon l'une quelconque des revendications 2 à 4, caractérisé en ce qu'un support accessoire (9) vient s'emboîter dans le support (3) par un système de glissières (3′) dit "en queue d'aronde", ledit support accessoire (9) étant muni de deux blocs (9′) entre lesquels peuvent être maintenus par pression les clous ou pointes en matière amagnétique.

7) Dispositif selon la revendication 6, caractérisé en ce que les deux blocs (9′) sont en une matière plastique élastique et suffisamment rapprochés pour pouvoir enserrer la tige d'un clou ou d'une pointe.

8) Dispositif selon la revendication 6, caractérisé en ce que les deux blocs (9′) sont en matière plastique, l'un d'entre eux étant muni d'une lame métallique (9‴) arquée faisant ressort, la tige du clou ou de la pointe étant maintenue en position par pression entre ladite lame métallique (9‴) et l'autre bloc (9′).

9) Dispositif selon l'une quelconque des revendications 2 à 8, caractérisé en ce que la partie avant du support (3) "en Vé" comporte un chanfrein (3˝) destiné à éviter que le clou (12) soit accroché par une arête vive lors du retrait du dispositif, une fois que sa mise en place a été amorcée par percussion contre la tête de la vis (4).

10) Dispositif selon la revendication 1, caractérisé en ce qu'il est destiné à être placé sous le corps (1) du marteau et présente les particularités ci-après :
a) la platine de fixation (2) présente à son extrémité arrière la forme d'une courbe qui épouse approximativement la courbure du manche (18) du marteau contre lequel elle vient en butée, étant prolongée inégalement de part et d'autre dudit manche (18) et terminée vers le bas, de chaque côté, par une plaque qui constitue une butée (4), respectivement (4′), et étant également prolongée vers le bas, en son milieu, par une butée (5) ;
b) fixée à la platine de fixation (2), une plaque (9) rectangulaire de même largeur que la platine (2) sert d'appui au clou (12) venant en butée contre l'une des butées latérales (4) et (4′) ;
c) solidarisé à la plaque (9) à sa face inférieure, le support (3) prend la forme d'un portique constitué d'un bloc approximativement parallélépipédique positionné bilatéralement en retrait par rapport à la plaque (9) et portant à la partie supérieure de chacune de ses faces latérales (13) et (13′), un aimant (8), respectivement (8′) de forme rectangulaire et de longueur approximativement égale à celle du portique (3), lequel porte à sa face inférieure, en son milieu, une découpe en V dans laquelle se trouve logé un aimant (6) servant au maintien d'un clou ou d'une pointe venant en butée contre la butée centrale (5).

11) Dispositif selon la revendication 10, caractérisé en ce que l'étrier (7) est solidarisé au corps (1) du marteau.

12) Dispositif selon la revendication 10, caractérisé en ce que l'étrier (7) est solidarisé à l'extrémité supérieure du manche (18) du marteau.
